# EUROPÄISCHE PATENTSCHRIFT

(11) **EP 0 562 701 B1**
(45) Veröffentlichungstag und Bekanntmachung des Hinweises auf die Patenterteilung: **03.01.1996**
(21) Anmeldenummer: 93250064.8
(22) Anmeldetag: 24.02.1993
(51) Int. Cl.: F27D 1/12, F27D 1/18

(54) **Sprühgekühlter Deckel**
Spray-cooled cover
Couvercle refroidi par pulvérisation

(30) Priorität: 24.03.1992 US 856447
(43) Veröffentlichungstag der Anmeldung: 29.09.1993
(73) Patentinhaber: MANNESMANN Aktiengesellschaft, D-40027 Düsseldorf (DE)
(72) Erfinder: Zalner, Albert J., Pittsburgh, PA 15204 (US); Metelmann, Otto H., Wexford, PA 15090 (US)
(74) Vertreter: Presting, Hans-Joachim, Dipl.-Ing.

(56) Entgegenhaltungen:
- WO-A-86/02436
- US-A- 4 789 991
- US-A- 4 815 096
- US-A- 4 849 987

## Beschreibung

Die Erfindung betrifft einen sprühgekühlten Deckel für kippbare metallurgische Gefäße.

Solche Deckel werden auf dem Ofengefäß abgelegt und bleiben während des Betriebes aui diesen liegen. Dabei machen sie sämtliche Bewegungen, insbesondere das Kippen des Gefäßes mit. In bestimmten Betriebsphasen, beispielsweise beim Lnargieren, wird der Deckel vom Gefäß angehoben und zur Seite geschwenkt.

Diesen von der Normallage verschiedenen Deckelpositionen kommt der kühlmittelzu- und -abfuhr bei sprühgekühlten Deckeln eine besondere Bedeutung zu. Aus der Schrift US-A-4 715 042 ist ein sprühgekühlter Deckel bekannt, bei dem das Kühlmedium mittels Venturi-Pumpen abgesaugt wird. In der betrieblichen Praxis hat sich gezeigt, daß diese Pumpenart nicht in der Lage ist, größere Mengen an Kühlflüssigkeit abzusaugen. In besonderen Fällen sammelt sich Wasser im Deckel an, so daß statt der Sprühkühlung hier eine normale Wasserkühlung vorliegt mit dem negativen Effekt, daß es in diesem Bereich zu überhitzungen von Deckelteilen kommen kann.

Aus der Schrift US-A 47 89 991, (auf der der Oberbegriff des Anspruchs 1 basiert), ist ein sprühgekühlter Deckel bekannt. bei dem Scheibenpumpen zum Einsatz kommen, die in der Lage sind, größere Wassermengen abzusaugen. Darüber hinaus sind sie geeignet, auch nach einem moglichen Trockenlauf, das bedeutet, wenn der Wasserfaden auf der Ansaugseite abreißt, den Betrieb unbeschadet wieder aufzunehmen. Diese Pumpen sind über Schläuche mit dem sprühgekühlten Deckel verbunden und erlauben somit ein Kippen des Deckels. Zum Schwenken des Deckels ist es erforderlich, diese Schläuche mittels Schnellkupplungen von Deckel zu lösen. Als weiterer Nachteil sei noch erwähnt, daß bei dem bekannten Zuund Abführen der Kühlflüssigkeit nicht nur Pumpen für das Sprühwasser, sondern auch fremdgetriebene Pumpen für das Absaugen der Kühlflüssigkeit erforderlich sind.

Rufgabe der Erfindung ist es, einen sprühgekühlten Deckel der genannten Gattung zu schafien, bei dem in konstruktiv einfacher Weise ohne den Einsatz von Fremdenergie ein sicheres Zu- und Wegführen der Kühlflussigkeit in jeder beliebigen Lage des Deckels möglich ist.

Die Erfindung löst die Aufgabe durch die Merkmale des Anspruchs 1.

Zum Wegführen der Kühlflüssigkeit, die über Pumpen dem Deckel zugeführt und über Sprühdüsen auf der Unterseite des Deckels verteilt sich in einer am Rand des Deckels vorgesehenen Rinne sammelt, sind zwei Abführleitungen vorgesehen, die den größten Teil ihrer Strecke parallel geführt werden und in einer gemeinsamen übergabestation der Kühlflüssigkeit an das Werksnetz enden. Die übergabestation weist zum tiefst möglichen Betriebspunkt des Deckels eine Entfernung auf, so daß ein sicheres Abfließen des Kühlmediums durch Schwerkraft gewährleistet ist. Der Einsatz von Absaugpumpen erübrigt sich damit.

Das Absaugen des Kühlmediums im Deckel erfolgt an zwei Stellen, u.z. am Schnittpunkt der Mittenachse des Deckels mit dem Randbereich einmal zum Abstich und einmal zur Abschlacktür weisend.

Hierzu ist in der am Außenrand des Deckels vorgesehenen Rinne ein Tunnel vorgesehen, der rüsselförmig einenends im Scheitelpunkt Abstechen bzw. Abschlacken mündet und anderenends mit am Deckelrand angeordneten Rohrleitungen in Verbindung steht. Diese Abflußrohre sind im Bereich des Deckels als Vierkantrohre ausgebildet, da so eine Bodengleichheit mit dem Scheitel der Rinne erreicht wird und ein sicheres Abfließen des Kühlmediums möglich ist.

Das Vierkantrohr, das zum Abfluß des Kühlmediums aus dem Bereich der Abstichseite dient, ist parallel zur Kippachse im Bereich des Deckelscheitels, der dem Abstichloch zugewandt ist, angeordnet. Hierdurch ist es möglich, bei der Kippstellung "Abstechen", das sich in dieser kippstellung im Bereich des Deckelscheitels sammelnde Wasser sicher abfließen zu lassen.

Die Abflußleitung, die mit dem der Abschlackklappe zugewandten Deckelscheitel in Verbindung steht, ist als Vierkantrohr ausgebildet, so daß der Bereich, in dem es mit dem Deckelrand in Verbindung steht, kastenförmig ist. Der Mittelpunkt dieses Kastens stimmt mit der Kippachse überein. Der Kasten erstreckt sich dabei in Richtung Abschlackseite des Deckels und ist somit geeignet, über einen weiten Kippwinkelbereich des Deckels über den Absaugtunnel Kühlflüssigkeit aus dem abschlackseitigen Deckelscheitel abzuführen. Von der Abschlackseite wegweisend ist das Vierkantrohr unter einem Winkel der übergabestation zugeneigt angeordnet. Die Verhältnisse von Rinnentiefe des Deckels und Kastengröße des Abflußrohres sind so gewählt, daß das Kühlmittel in der Abschlackphase sicher vom Deckel weggeleitet wird, ohne daß sich Wasser außerhalb der Rinne ansammeln kann.

Die Kühlwasserabfuhr ist dabei so ausgestaltet, daß nicht nur die Kippbewegung des Deckels, sondern auch das Wegschwenken ohne Unterbrechung der Wasserzu- und -abfuhr möglich ist.

Hierzu werden wesentliche Teile der Leitungsführungen aus Schläuchen gebildet, die ohne Beschädigung Torsionen und Biegungen aufnehmen können. Hierzu sind Schläuche vorgesehen, die einenends mit den Deckelabflußrohren verbunden sind und anderenends auf einem Schwenkarm drehbar gelagert werden. Bei einem Kippen des Deckels, sei es in Abstech- oder Abschlackrichtung, wird diese Bewegung ohne Verlagerung des Schwenkarms durchgeführt. Bei einem Schwenken des Deckels wird der Schwenkarm vergleichbar mit der Bewegung des Deckeltragarmes bewegt und ermoglicht somit ein Schwenken des Deckels mit angeschlossenen Schläuchen. Die Bewegung der Schwenkarmspitze wird wiederum ausgeglichen von einem weiteren Schlauch, der über Drehgelenke mit der endgültigen Verrohrung der Abführleitung in Verbindung steht, die mit der ubergabestation des Kühlmediums an das Werksnetz verbunden ist. Je nach Ausführung und Ausnutzung der geometrischen Verhältnisse, d.h. also Anordnung der Schwenksäule und Länge des Schwenkarmes besteht die Möglichkeit, den Deckel mit angeschlossener Kühlwasserversorgung so weit zu schwenken, daß das Ofengefäß komplett freigegeben werden kann.

Ein Beispiel der Erfindung ist in der beiliegenden Zeichnung dargelegt. Es zeigen:
Fig. 1 eine Übersicht einer Ofenanlage,
Fig. 2.1 einen Deckelschnitt,
Fig. 2.2 eine teilweise geschnittene Ansicht A aus Fig. 2.1,
Fig. 3 eine Deckeldraufsicht,
Fig. 4 die Kinematik einer Deckelschwenkung als Draufsicht,
Fig. 5 die Kinematik einer Deckelschwenkung als Seitenansicht.

Die Fig. 1 zeigt die Übersicht einer Ofenlage mit einem metallurgischen Gefäß 10, das eine Kippeinrichtung 11 aufweist, mit der das Gefäß in die Stellung Abstechen 12 mit tiefliegender Abstichöffnung 14 und in die Stellung Abschlacken 13 gebracht werden kann. Der Kippwinkel beim Abstechen ist mit "α" urid der beim Abschlacken mit "β" bezeichnet. Das metallurgische Gefäß 10 ist mit einem Deckel 20 mittels einer Deckelhubvorrichtung 15 verschließbar. Die Deckelhubvorrichtung 15 ist dabei über eine Deckeldrehsäule 16 (in Fig. 4 dargestellt) vom Ofengefäß 10 wegschwenkbar. Am Deckel 20 angeordnet sind Abflußrohr 31 und 41.

Die Fig. 2.1, 2.2 urid 3 zeigeri den Deckel im Schnitt in einer Teilansicht und in der Draufsicht. Der Deckel 20 weist ein Deckelunterteil 23 und ein Deckeloberteil 24 auf, zwischen denen Sprühelemente 21 zum Versprühen von Kühlflüssigkeit angeordnet sind. Der Deckelrand 22 ist als Rinne 25 ausgebildet, innerhalb der eine Trennwand 26 sowie eine Haube 27 vorgesehen ist. Die Tennwand 26, die Haube 27 und der Deckelrand 22 sind als Rohr zusammengefügt, welches sich von der Kippachse Ii in Richtung Abstichöffnung 14 erstreckt.

Im rechten Winkel zur Schwenkachse III ist eine Abflußleitung (Abstich) 30 vorgesehen, die ein Abflußrohr 31 aufweist, das in Deckelnähe als Vierkantrohr 32 ausgebildet ist.

Tangential vom Deckelrand im Bereich der kippachse II beginnend, ist eine Abflußleitung (Schlacke) 40 vorgesehen, die ein Abflußrohr 41 aufweist, das in Deckelnähe als Vierkantrohr 42 ausgebildet ist. An den Abflußrohren 31, 41 sind Kupplungen vorgesehen, u.z. die Kupplungsstücke 61 und 62.

Die Fig. 4 und 5 zeigen die Kinematik einer Deckelschwenkung, u.z. als Draufsicht und als Seitenansicht. Der Deckel 20 wird, beispielsweise während des Beschickungsvorganges, in die Stellung 20' vom Gefäß 10 mit seinem Abstich 14 weggeschwenkt. Die Abflußrohre 31 und 41 einschließlich der Kupplungsstücke 61, 62 werden dabei mitgeschwenkt. Bei Verwendung der Deckeldrehsäule 16 als Schwenkvorrichtung 80 wird diese Schwenkbewegung von dem Schwenkarm 83 ebenfalls durchgeführt, so daß die Anschlußschläuche 33 und 43 sowie die Kupplungsstücke 64 und 65 in gleicher Geschwindigkeit und gleichem Winkel mitschwenken. Die zwischen dem Kopfende 81 des Schwenkarmes 83 und den Drehgelenken 36, 46, die an einem Abführrohr 47 befestigt sind, angeordneten Verbindungsschläuche 35, 45 nehmen diese Bewegung elastisch auf. Beim Schwenken des Deckels braucht somit keine Schlauchverbindung gelöst zu werden.

Das Abführrohr 47 mündet in einer übergabestation 70, die einen übergabebehälter 71 aufweist, der mit einem Werksnetz 79 in Verbindung steht. Der übergabebehälter weist zum Deckel einen Abstand c auf.

An dem Deckel 20 ist eine Zuflußleitung 50 angeordnet, die aus einem Zuflußrohr 51 und einem Zuflußschlauch 53 besteht.

### Positionsliste

- 10: metallurgisches Gefäß
- 11: Kippeinrichtung
- 12: Stellung Absttechen
- 13: Stellung Abschlacken
- 14: Abstichöffnung
- 15: Deckelhubvorrichtung
- 16: Deckeldrehsäule
- 20: Deckel
- 21: Sprühelemente
- 22: Deckelrand
- 23: Deckelunterteil
- 24: Deckeloberteil
- 25: Rinne
- 26: Trennwand
- 27: Haube
- 28: Scheidewand
- 30: Abflußleitung Abstich
- 31: Abflußrohr
- 32: Vierkantrohr
- 33: Anschlußschlauch
- 34: Rohrstück
- 35: Verbindungsschlauch
- 36: Drehgelenk
- 37: Abführrohr
- 40: Abflußleitung Schlacke
- 41: Abflußrohr
- 42: Vierkantrohr
- 43: Anschlußschlauch
- 44: Rohrstück
- 45: Verbindungsschlacke
- 46: Drehgelenk
- 47: Abführrohr
- 50: Zuflußleitung
- 51: Zuflußrohr
- 53: Zuflußschlauch
- 60: Kupplung
- 61: Kupplungsstück 31
- 62: Kupplungsstück 41
- 63: Kupplungsstück 51
- 64: Kupplungsstück 33
- 65: Kupplungsstück 43
- 66: Kupplungsstück 53
- 70: übergabestation
- 71: übergabebehälter
- 72: übergabepumpen
- 79: Werksnetz
- 80: Schwenkarmvorrichtung
- 81: Kopfende
- 82: Schwenksäule
- 83: Schwenkarm

## Patentansprüche

1. Sprühgekühlter Deckel (20) für kippbare metallurgische Gefäße, von denen dieser abhebbar und wegschwenkbar ist, mit planparallel angeordneten kreisförmigem Ober- und Unterteil und dazwischen angeordneten, an eine Kühlmittelzufurhr angeschlossenen Sprühelementen (21) sowie mit einem Kühlmittelabfluß, der über zwei parallel geführte Abflußleitungen (30, 40) mit einer Übergabestation (70) der Kühlflüssigkeit ans Werknetz (79) anschließbar ist, wobei am Rand des Deckelunterteils eine rinnenartige Absenkung (25) vorgesehen ist,
dadurch gekennzeichnet,
daß an die rinnenartige Absenkung (25) im Schnittpunkt mit der Kippachse (II) des Deckels (20) ein erstes Abflußrohr (40) angeschlossen ist, das tangential vom Deckelrand ausgehend unter einem Winkel "γ ", der mindestens dem Kippwinkel des Gefäßes entspricht, nach unten abgeknickt verläuft, daß an den der Abstichöffnung (14) zugeneigten Teil des Deckels (20) parallel zur Kippachse (II) ein zweites Abflußrohr (31) anqeschlosseii ist, das mit dem Deckelrand einen Winkel "δ" einschließt,
daß der mit der rinnenartigen Absenkung (25) verbundene Teil der Abflußrohre (31, 41) als Vierkantrohr (32, 42) ausgebildet ist,
daß baugleich und in räumlicher Nähe vorgesehene Mündungen der Abflußrohre (31, 41) Kupplungsteile (61, 62) aufweisen, an die Anschlußschläuche (33, 34) ankuppelbar sind, und
daß die Abflußrohre (31, 41) mit der Übergabestation (70) in Verbindung stehen, die von der tiefsten Lage des gekippten Deckels (20) einen vertikalen Abstand (c) aufweist, der ein sicheres Abfließen des Kühlmediums aufgrund der Schwerkraft unter Berücksichtigung aller Widerstände zuläßt.

2. Sprühgekühlter Deckel nach Anspruch 1,
dadurch gekennzeichnet,
daß im Scheitel der rinnenförmigen Absenkung (25) eine Trennwand (26) befestigt ist. die mit einer am Deckelrand (22) vorgesehenen Haube (27) einen Tunnel bildet,
daß der Tunnel (26, 27) im die Abflußleitungen (30, 40) aufweisenden Teil des Deckels (20) angeordnet ist und eine Scheidewand (28) zum Trennen der den Abflußleitungen (30. 40) zuordnenbaren Kühlmittelströme aufweist.

3. Sprühgekühlter Deckel nacn Anspruch 1,
dadurch gekennzeichnet,
daß das Vierkantrohr (42) sicn über einen Bereich von 30 bis 40 Grad des Umfangwinkels des Deckels (20) erstreckt und dabei im Rand der Kippachse (II) ein Abstand (a) vom Deckelrand (22) von Größe 113 des Rohrdurchmessers der Abflußleitung (40) aufweist.

4. Sprühgekühlter Deckel nach Anspruch 1,
dadurch gekennzeichnet,
daß die Mündung der Abflußrohre (31, 41) einen zur Längsachse (III) und zum Unterteil (23) des Deckels (20) gleichen Abstand aufweisen.

5. Sprühgekünlter Deckel nach Anspruch 1,
dadurch gekennzeichnet,
daß an die Kupplungsstücke (61, 62) Anschlußschläuche (33, 43) kuppelbar sind, die unter einem Winkel " ε " von 10 Grad zur Horizontalen weggeführt anderenends an Rohrstücke ankuppelbar sind, die am Kopfende (81) eines Schwenkarmes (83) einer Schwenkvorrichtung (80) angeordnet sind.

6. Sprühgekühlter Deckel nach Anspruch 5,
dadurch gekennzeichnet,
daß der Schwenkarm (83) eine Schwenksäule (82) aufweist, die außerhalb des Ofengefäßes (10) unterhalb der Schwenkebene des Deckels (20) im Bereich der Kippachse (II) angeordnet ist und räumlich in einer Weise angeordnet ist, daß ein behinderungsfreies Schwenken des Deckels (20) einschließlich der Zu- und Abflußleitungen (30, 40, 50) erfolgen kann.

7. Sprühgekühlter Deckel nach Anspruch 6,
dadurch gekennzeichnet,
daß die Schwenksäule (82) die Deckeldrehsäule (16) ist, an der der Schwenkarm (83) einen Radius (r) von 0,5 bis 0,8 des Abstandes (R) von der Deckeldrehsäule (16) zur Mündung der Abflußrohre (31, 41) aufweist,

8. Sprühgekühlter Deckel nach Anspruch 5,
dadurch gekennzeichnet,
daß Verbindungsschläuche (35, 45) vorgesehen sind, die einenends an den Rohrstücken (34, 44) und anderenends an Drehgelenken (36, 46) befestigt sind.

9. Sprühgekühlter Deckel nach Anspruch 8,
dadurch gekennzeichnet,
daß die Drehgelenke (36, 46) am Kopfende von Abführrohren (37, 47) angeordnet sind, die fußendig mit der übergabestation (70) des Kühlmediums zum Werksnetz (79) verbunden sind.

10. Sprühgekühlter Deckel nach einem der o.g. Ansprüche,
dadurch gekennzeichnet,
daß eine Zuführleitung (30) für das Kühlmittel vorgesehen ist, die mindestens im Bereich der Verbindungsschläuche (35, 45) koaxial zu den Abflußleitungen (30, 40) angeordnet ist.

## Claims

1. Spray-cooled cover (20) for tilting metallurgical vessels, from which this can be raised and swung away, with a circular top and bottom part, the faces of which are disposed in parallel, spray elements (21), which are disposed between the top and the bottom part and connected to a coolant supply, and a coolant drain, which can be connected via two parallel discharge lines (30, 40) to a delivery station (70) for delivering the cooling liquid to the plant network (79), wherein a channel-like depression (25) is provided at the edge of the bottom cover part, characterised in that a first discharge pipe (40) is connected to the channel-like depression (25) at the point of intersection with the tilting axis (II) of the cover (20), which pipe is bent downwards tangentially from the cover edge at an angle "γ" which corresponds at least to the angle of tilt of the vessel, that a second discharge pipe (31) is connected to the part of the cover (20) which is inclined towards the tap hole (14) parallel to the tilting axis (II), which pipe forms an angle "δ" with the cover edge, that the part of the discharge pipes (31, 41) which is connected to the channel-like depression (25) is formed as a square pipe (32, 42), that mouths of the discharge pipes (31, 41) which are of like construction and provided near one another comprise coupling parts (61, 62) to which connection hoses (33, 34) can be coupled, and that the discharge pipes (31, 41) are connected to the delivery station (70), which is disposed at a vertical distance (c) from the lowest position of the tilted cover (20) which ensures that the coolant will flow off due to the force of gravity, with all resistances being taken into account.

2. Spray-cooled cover according to claim 1, characterised in that a dividing wall (26) is secured at the apex of the channel-like depression (25) and, with a hood (27) provided at the cover edge (22), forms a tunnel, that the tunnel (26, 27) is disposed in the part of the cover (20) which comprises the discharge lines (30, 40) and comprises a partition wall (28) for separating the coolant streams which can be associated with the discharge lines (30, 40).

3. Spray-cooled cover according to claim 1, characterised in that the square pipe (42) extends over a range of 30 to 40 degrees of the angle at the circumference of the cover (20) and at the edge of the tilting axis (II) is disposed at a distance (a) from the cover edge (22) which represents 1/3 of the diameter of the discharge line (40).

4. Spray-cooled cover according to claim 1, characterised in that the mouths of the discharge pipes (31, 41) are disposed at the same distance from the longitudinal axis (III) and from the bottom part (23) of the cover (20).

5. Spray-cooled cover according to claim 1, characterised in that connection hoses (33, 43) can be coupled to the coupling parts (61, 62) and, leading away at an angle "ε" of 10 degrees to the horizontal, can be coupled at the other end to pipe lengths which are disposed at the head end (81) of a swivel arm (83) of a swivel device (80).

6. Spray-cooled cover according to claim 5, characterised in that the swivel arm (83) comprises a swivel column (82) which is disposed outside of the furnace vessel (10) below the swivel plane of the cover (20) in the region of the tilting axis (II) and is disposed in space such that the cover (2), including the supply and discharge lines (30, 40, 50), can be swivelled without obstruction.

7. Spray-cooled cover according to claim 6, characterised in that the swivel column (82) is the rotary column (16) of the cover, at which column the swivel arm (83) has a radius (r) of 0.5 to 0.8 of the distance (R) from the rotary column (16) to the mouth of the discharge pipes (31, 41).

8. Spray-cooled cover according to claim 5, characterised in that connection hoses (35, 45) are provided which are secured at one end to the pipe lengths (34, 44) and at the other to swivel joints (36, 46).

9. Spray-cooled cover according to claim 8, characterised in that the swivel joints (36, 46) are disposed at the head end of discharge pipes (37, 47), which are connected at the foot end to the delivery station (70) for delivering the coolant to the plant network (79).

10. Spray-cooled cover according to one of the preceding claims, characterised in that a supply line (30) is provided for the coolant, which line is disposed coaxially with the discharge lines (30, 40), at least in the region of the connection hoses (35, 45).

## Revendications

1. Couvercle (20) refroidi par pulvérisation pour des récipients métallurgiques pouvant basculer, desquels celui-ci peut être soulevé et pivoté, comportant des parties supérieure et inférieure circulaires agencées de façon parallélépipèdique et des éléments de pulvérisation (21) agencés entre elles et raccordés à une alimentation en fluide de refroidissement, ainsi qu'une sortie de fluide de refroidissement qui peut être raccordée, par l'intermédiaire de deux conduits d'écoulement (30,40) guidés parallèlement, par un poste de transfert (70) du liquide de refroidissement au réseau de l'usine (79), une descente (25) en forme de goulotte étant prévue au bord de la partie inférieure du couvercle,
caractérisé en ce qu'il est raccordé, à la descente (25) en forme de goulotte au point d'intersection avec l'axe de basculement (II) du couvercle (20), un premier tube d'écoulement (40) qui s'étend tangentiellement de façon coudée vers le bas à partir du bord du couvercle sous un angle "γ", qui correspond au moins à l'angle de basculement du récipient, en ce qu'il est raccordé, à la partie du couvercle (20) inclinée vers l'ouverture de coulée (14), parallèlement à l'axe de basculement (II), un second tube d'écoulement (31) qui forme, avec le bord du couvercle, un angle " δ ", en ce que la partie, reliée à la descente (25) en forme de goulotte, des tubes d'écoulement (31,41) est réalisée comme tube quadrangulaire (32,42), en ce que des embouchures, prévues de façon identique et à proximité spatiale, des tubes d'écoulement (31,41) présentent des parties de couplage (61,62), peuvent être couplées aux tuyaux de raccordement (33,34), et en ce que les tubes d'écoulement (31,41) sont reliés au poste de transfert (70) qui présente un écartement vertical (c) de la position la plus profonde du couvercle (20) basculé, qui autorise un écoulement sûr du fluide de refroidissement par gravité en tenant compte de toutes les résistances.

2. Couvercle refroidi par pulvérisation selon la revendication 1,
caractérisé en ce qu'une paroi de séparation (26) est fixée au sommet de la descente en forme de goulotte (25), paroi qui forme, avec un capot (27) prévu sur le bord du couvercle (22), un tunnel, en ce que le tunnel (26,27) est agencé dans la partie du couvercle (20) présentant les conduits d'écoulement (30,40), et présente une cloison (28) pour séparer les courants de fluide de refroidissement pouvant être associés aux conduits d'écoulement (30,40).

3. Couvercle refroidi par pulvérisation selon la revendication 1,
caractérisé en ce que le tube quadrangulaire (42) s'étend sur une zone de 30 à 40 degrés de l'angle périphérique du couvercle (20) et, de plus, présente au bord de l'axe de basculement (II) un écartement (a) du bord (22) du couvercle constituant un tiers du diamètre du conduit d'écoulement (40).

4. Couvercle refroidi par pulvérisation selon la revendication 1,
caractérisé en ce que les embouchures des tubes d'écoulement (31,41) présentent un même écartement par rapport à l'axe longitudinal (III) et par rapport à la partie inférieure (23) du couvercle (20).

5. Couvercle refroidi par pulvérisation selon la revendication 1,
caractérisé en ce que des tuyaux de raccordement (33,43) peuvent être couplés aux parties de couplage (61,62), lesquels, s'étendant sous un angle "ε" de 10° par rapport à l'horizontale, peuvent être de plus couplés aux parties de tube qui sont agencées à l'extrémité de tête (81) d'un bras pivotant (83) d'un dispositif de pivotement (80).

6. Couvercle refroidi par pulvérisation selon la revendication 5,
caractérisé en ce que le bras pivotant (83) présente une colonne pivotante (82) qui est agencée à l'extérieur de la carcasse du four (10) au-dessous du plan de pivotement du couvercle (20) dans la zone de l'axe de basculement (II) et est agencée spatialement de façon qu'un pivotement libre du couvercle (20), y compris les conduits d'amenée et d'écoulement (30,40,50), peut se produire.

7. Couvercle refroidi par pulvérisation selon la revendication 6,
caractérisé en ce que la colonne pivotante (82) est la colonne de rotation du couvercle (16), le bras pivotant (83) présentant un rayon (r) de 0,5 à 0,8 fois la distance (R) de la colonne de rotation du couvercle (16) à l'embouchure des tubes d'écoulement (31,41).

8. Couvercle refroidi par pulvérisation selon la revendication 5,
caractérisé en ce que des tuyaux de liaison (35,45) sont prévus qui sont fixés, d'une part, aux pièces tubulaires (34,44) et, d'autre part, à des articulations (36,46).

9. Couvercle refroidi par pulvérisation selon la revendication 8,
caractérisé en ce que les articulations (36,46) sont agencées à l'extrémité de tête de tubes d'évacuation (37,47) qui sont reliés, du côté des pieds, au poste de transfert (70) du fluide de refroidissement au réseau de l'usine (79).

10. Couvercle refroidi par pulvérisation selon une des revendications précédentes,
caractérisé en ce qu'un conduit d'amenée (30) pour le fluide de refroidissement est prévu, lequel est agencé au moins dans la zone des tuyaux de liaison (35,45) coaxialement aux conduits d'écoulement (30,40).
